# EUROPÄISCHE PATENTSCHRIFT

(11) **EP 0 536 786 B1**
(45) Veröffentlichungstag und Bekanntmachung des Hinweises auf die Patenterteilung: **22.07.1998**
(21) Anmeldenummer: 92117319.1
(22) Anmeldetag: 09.10.1992
(51) Int. Cl.: E04D 13/04, E04D 13/08

(54) **Dachentwässerungssystem**
Roof drainage system
Système d'écoulement des eaux d'une toiture

(30) Priorität: 11.10.1991 DE 4133756
(43) Veröffentlichungstag der Anmeldung: 14.04.1993
(73) Patentinhaber: Rösle Metallwarenfabrik GmbH & Co. KG, D-87616 Marktoberdorf (DE)
(72) Erfinder: Eurisch, Hans, D-87616 Marktoberdorf (DE); Schäfer, Erhard, D-87616 Marktoberdorf (DE)
(74) Vertreter: Weickmann, Heinrich, Dipl.-Ing.

(56) Entgegenhaltungen:
- EP-A- 0 352 232
- AU-D- 8 399 475
- CA-A- 1 194 672
- DE-A- 3 943 198
- DE-B- 1 049 563
- DE-B- 1 509 065
- DE-U- 8 711 475
- FR-A- 1 278 316
- FR-A- 1 418 969
- FR-E- 88 707
- GB-A- 2 101 168
- GB-A- 2 132 657
- GB-A- 2 146 368
- US-A- 2 890 664
- US-A- 3 355 895
- US-A- 3 357 143

## Beschreibung

Die Erfindung betrifft ein Dachentwässerungssystem, umfassend mindestens eine Dachrinne, die in Abständen längs ihrer im wesentlichen horizontalen Längserstreckung durch Trägereinheiten an einer Dachkonstruktion befestigbar ist und mindestens eine an die Dachrinne anschließende Abflußeinrichtung, an die sich ein im wesentlichen vertikal verlaufendes Fallrohr anschließt, wobei das Fallrohr von sich nicht überlappenden Fallrohrschüssen gebildet ist, wobei zur Verbindung einander zugekehrter Enden der Fallrohrschüsse an einem Gebände anbringbare Teleskopverbindungsstücke vorgesehen sind, die mit jeweils einem durchmessergrößeren, nach oben weisenden Endabschnitt das untere Ende des jeweils oberen Fallrohrschusses außen umgreifen und mit jeweils einem durchmesserkleineren, nach unten gerichteten Endabschnitt in das jeweils obere Ende des jeweils unteren Fallrohrschusses eingreifen, wobei ein zwischen zwei Teleskopverbindungsstücken angeordneter Fallrohrschuß mit seinem jeweils unteren Ende sich auf eine Übergangs schulter zwischen den durchmesserverschiedenen Endabschnitten des zugehörigen Teleskopverbindungsstücks anlegt.

Eine Fallrohrkonstruktion für ein Dachentwässerungssystem vorstehend bezeichneter Bauart ist aus der EP-A-353 232 bekannt. Das dort dargestellte Fallrohr beruht auf folgendem Montageprinzip: Nach Anbringen des obersten Fallrohrschusses wird an dessen unterem Ende ein Teleskopverbindungsstück mit dem durchmessergrößeren, nach oben weisenden Endabschnitt angesetzt. An diesem Teleskopverbindungsstück ist eine erste Komponente einer Mauerbefestigung angebracht, die anschließend an eine bereits im Mauerwerk verankerte, zweite Komponente angekuppelt wird. Nachfolgend wird auf den nach unten weisenden, durchmesserkleineren Endabschnitt des Teleskopverbindungsstücks der von oben gerechnete zweite Fallrohrschuß aufgesteckt; dessen unteres Ende wird dann wieder mit einem Teleskopverbindungsstück zusammengeschoben, worauf dieses Teleskopverbindungsstück mit der an ihm angeordneten ersten Befestigungskomponente an eine bereits im Mauerwerk gesetzte zugehörige zweite Befestigungskomponente angekuppelt wird usw. Die Montage setzt sich dann nach unten fort.

Eine Einzeldemontage einzelner Fallrohrschüsse ist, jedenfalls bezüglich der von dem untersten Fallrohrschuß verschiedenen Fallrohrschüsse, nicht möglich.

Der Erfindung liegt die Aufgabe zugrunde, die Montage und Demontage des Fallrohrs zu erleichtern und insbesondere den Ausbau einzelner, auch weiter oben liegender Fallrohrschüsse zu erleichtern, beispielsweise wenn diese beschädigt sind oder wenn an einer dahinter liegenden Außenwand Leitungsverlegungsarbeiten oder Malerarbeiten durchgeführt werden sollen.

Zur Lösung dieser Aufgabe wird erfindungsgemäß vorgeschlagen, daß die Fallrohrschüsse und die Teleskopverbindungsstücke so gestaltet sind, daß zur Demontage eines Fallrohrschusses dieser zwischen zwei aufeinanderfolgenden, an einem Gebände befestigten Teleskopverbindungsstücken soweit anhebbar ist, daß sein unteres Fallrohrende über dem oberen Ende des zugehörigen unteren Teleskopverbindungsstücks zu liegen kommt und der Fallrohrschuß sodann nach seitlichem Ausschwenken seines unteren Endes von dem unteren Endabschnitt des zugehörigen oberen Teleskopverbindungsstücks abziehbar ist.

Die Montage des Fallrohrs eines derartigen Dachentwässerungssystems gestaltet sich besonders einfach, da zuerst alle Teleskopverbindungsstücke an dem Gebäude mit vorgegebenem Abstand zueinander angebracht werden und anschließend die Fallrohrschüsse zwischen den Teleskopverbindungsstücken eingesetzt werden können.

Im Falle einer Demontage einzelner Fallrohrschüsse können diese ohne großen Arbeitsaufwand entnommen werden, indem der jeweilige Fallrohrschuß soweit angehoben wird, daß sein unteres Ende über die Oberkante des nachfolgenden unteren Teleskopverbindungsstücks gelangt und danach mit seinem unteren Ende seitlich ausgeschwenkt wird und nach unten abgezogen werden kann. Es ist hierbei nicht notwendig, sämtliche unter dem jeweiligen zu entnehmenden Fallrohrschuß gelegenen Fallrohrschüsse und Teleskopverbindungsstücke abzubauen, was den Zeitaufwand und auch den Arbeitsaufwand bei einer Demontage einzelner Fallrohrschüsse erheblich reduziert.

Der Erstaufbau eines so gestalteten Fallrohrs und der Austausch eines einzelnen Fallrohrschusses wird ferner besonders einfach, wenn das Teleskopverbindungsstück mit einem Befestigungselement unlösbar verbunden ist, das zur Befestigung an einem Bauwerkteil ausgebildet ist.

Um bei unsachgemäßer Einwirkung, etwa durch spielende Kinder, Defekte zu vermeiden, kann das Teleskopverbindungsstück oder/und ein zugehöriges Befestigungsmittel zur Befestigung an dem Bauwerkteil mit einer Spannmanschette verbunden sein, welche die an das Teleskopverbindungsstück angrenzenden Fallrohrschüsse jeweils oberhalb bzw. unterhalb des oberen bzw. unteren Endes des Teleskopverbindungsstücks umgreift und durch einen Spannverschluß gegen die angrenzenden Fallrohrschüsse spannbar ist.

Die vorstehend beschriebenen Konstruktionsmaßnahmen am Fallrohr lassen sich grundsätzlich anwenden, gleichgültig aus welchem Werkstoff die einzelnen Komponenten gefertigt sind. Bevorzugt sind die Dachrinne oder/und die Abflußeinheit oder/und das Fallrohr oder/und die Trägereinheiten wenigstens zum Teil aus rostfreiem Edelstahlblech gefertigt. Dieses läßt sich leicht schweißen und vermeidet das bei Kupferbedachungsteilen auftretende umwelttechnologische Problem der Ableitung von sulfatverunreinigten Abwässern.

Bezüglich des Querschnitts des Fallrohrs wird vorgeschlagen, daß dieser im wesentlichen dreieckig ausgebildet ist, wobei die Seitenwände des Fallrohrs nach außen konvex gekrümmt sein können mit einer zur Längsrichtung des Fallrohrs im wesentlichen parallelen Krümmungsachse. Um Verletzungsgefahren an den Kanten des dreieckigen Fallrohrs auszuschließen, ist es vorteilhaft, wenn die Kanten gerundet sind.

Um das Befestigungselement möglichst einfach zu gestalten, kann das Befestigungselement einen Maueranker und - fallrohrseitig - einen Befestigungsflansch aufweisen. Der Befestigungsflansch kann mit dem Teleskopverbindungsstück im Bereich von dessen jeweils oberen Endabschnitt verbunden, insbesondere verschweißt, sein.

Ferner wird vorgeschlagen, daß der Befestigungsflansch Teil einer Spannmanschette ist. Die Spannmanschette, die gegen mutwilliges Abnehmen einzelner Fallrohrschüsse dient, kann einen Ergänzungsteil mit Randflanschen umfassen, wobei diese Randflansche zur Ringkomplementierung der Spannmanschette an dem Befestigungsflansch befestigbar sind.

Die beiliegenden Figuren erläutern die Erfindung anhand eines Ausführungsbeispiels. Es stellen dar:
- Fig. 1: eine Gesamtansicht eines erfindungsgemäßen Dachentwässerungssystems an einem Gebäude;
- Fig. 2: eine Explosionszuordnung von Dachrinne, Abflußgehäuse und Ablaufstutzen;
- Fig. 3: einen Schnitt durch eine Verbindung zwischen Dachrinne und Abflußgehäuse;
- Fig. 4: eine Explosionszuordnung von Trägereinheit und Dachrinne;
- Fig. 5: einen Schnitt durch eine Verbindungsstelle zwischen einer Trägereinheit und einer Dachrinne;
- Fig. 6: eine Ansicht eines Fallrohrs;
- Fig. 7: das Detail einer Verbindungsstelle zwischen zwei aufeinanderfolgenden Fallrohrschüssen;
- Fig. 8: eine Rinnenschußverbindung vermittels einer Steckverbindungseinheit;
- Fig. 9: eine Rinnenschußverbindung mittels einer zweischaligen Überlappverbindungseinheit mit Schnappverbindung zwischen den beiden Schalen;
- Fig. 10: eine Rinnenschußverbindung mittels einer zweischaligen Überlappverbindungseinheit mit Schraubverbindung zwischen den beiden Schalen;
- Fig. 11: ein Endstück für eine Dachrinne mit Steckverbindungstasche zum Aufstecken an ein benachbartes Rinnenschußende;
- Fig. 12: eine Abwandlung des Endstücks nach Fig. 11;
- Fig. 13: einen Rinnenschuß mit Ablauf und
- Fig. 14: eine Steckverbindungseinheit, welche gleichzeitig als Ablaufgehäuse ausgebildet ist.

In Fig. 1 ist eine Außenwand eines Gebäudes mit 10 bezeichnet und die Dachkonstruktion mit 12. An dem Unterrand dieser Dachkonstruktion 12 ist eine Dachrinne 14 verlegt und durch Trägereinheiten 16 getragen.

An der Dachrinne 14 ist ein Abflußgehäuse 18 angebracht, an das sich ein Fallrohr 20 anschließt.

Fig. 2 und stellen die Verbindung der Dachrinne 14 mit dem Abflußkasten 18 dar.

Die Dachrinne 14 ist mit einem V-Profil ausgeführt, das einen Öffnungswinkel von 45° bis 120°, vorzugsweise ca. 60°, besitzt. Diese Dachrinne 14 ist aus Edelstahlblech durch Biegen hergestellt und setzt sich aus zwei Begrenzungswänden 14a zusammen. An jeder der Begrenzungswände 14a ist im Bereich des Oberrands 14b ein Randstreifen 14c zu einem Schnapprofil geformt. Dieses Schnapprofil, im folgenden der Einfachheit halber ebenfalls mit 14c bezeichnet, setzt sich zusammen aus einem nach unten weisenden Teilstreifen 14ca und einem nach innen zur Dachrinne hinweisenden Teilstreifen 14cb. An dieser Dachrinne 14 ist das Abflußgehäuse 18 durch Schnappelemente 18e eingehängt.

Das Abflußgehäuse ist gebildet von V-förmigen Endwänden 18a, die in Längsrichtung der Dachrinne 14 Abstand haben und durch Verbindungswände 18b, 18c sowie Randflansche 18d miteinander verbunden sind. Die Verbindungswand 18b, 18c und Randflansche 18d können jeweils einstückig zusammenhängen und mit den Endwänden 18a stumpf verschweißt sein. An den Verbindungswänden 18c sind die Schnappelemente 18e in Form von Schnapphaken angenietet oder durch Punktschweißen befestigt. Die Schnapphaken weisen an ihren oberen Enden Einweisungsschrägen 18f auf.

Zur Befestigung des Abflußgehäuses 18 wird dieses von unten auf die Dachrinne 14 aufgeschoben, so daß sich die Anlegeflansche 18d den Begrenzungswänden 14a nähern. Dabei gleiten die Schnapphaken 18e mit ihren Einweisungsschrägen 18f über die einwärtsliegenden Kanten der Teilstreifen 14cb hinweg und rasten hinter diese ein, so daß die Randflansche 18d an den Begrenzungswänden 14a anliegen. Damit ist das Anschlußgehäuse 18 an der Dachrinne 14 befestigt.

Im Sohlenbereich 14f der Dachrinne 14 ist eine Öffnung 14g vorgesehen, die durch das Abflußgehäuse abgedeckt ist. Zwischen der Dachrinne 14 und dem Abflußgehäuse ist eine Abflußkammer 22 begrenzt. An diese Abflußkamner schließt sich ein im Querschnitt dreieckiges Abflußrohr 24 an, welches senkrecht zur Rinnenachse etwas schräg nach unten verläuft, so wie in Fig. 2 dargestellt. Dieses Abflußrohr 24 ist an die Begrenzungswand 18b stumpf angeschweißt und kommuniziert wird mit einer Abflußöffnung 18h, deren Spitze 18i in der Nähe des Sohlenbereichs 18k liegt und deren obere Kante 18l parallel zur Dachrinnenachse verläuft. Das Abflußrohr 24 ist mit einem weiteren Rohrabschnitt 26 zu einem Rohrkrümmer 24, 26 vereinigt, an den sich ein Fallrohr anschließt. Auf dieses Fallrohr wird später noch eingegangen werden.

Zunächst wird aber nun auf die Befestigung der Dachrinne 14 mittels der Trägereinheiten 16 eingegangen. Eine Trägereinheit besteht, wie aus Figuren 4 und 5 ersichtlich, aus zwei Trägerteilen 16a und 16b. Der Trägerteil 16a ist von einem abgewinkelten Blech gebildet, welches Befestigungslöcher 16ab zur Befestigung an der Dachkonstruktion und in seinem unteren abgewinkelten Bereich einen Gewindebolzen 16ac aufweist. Das Trägerteil 16b ist aus einem einzigen Blechstreifen geformt mit den Trägerflächen 16ba, 16bb, einem Oberflansch 16bc, einer Rückwand 16bd und einem Bodenteil 16be, welcher mit dem Sohlenbereich 16bf zusammenstößt und gegebenenfalls verschweißt ist. In der Rückwand 16bd ist ein Langloch 16bg vorgesehen, welches über den Gewindebolzen 16ac gesteckt werden kann. Danach kann eine Mutter auf dem Gewindebolzen 16ac aufgeschraubt werden, um die Rückwand 16bd mit dem Trägerteil 16a zu verklemmen. Nach Lösen der Mutter ist eine Höhenverstellung des Trägerteils 16b gegenüber dem Trägerteil 16a möglich; zur Drehsicherung des Trägerteils 16b gegenüber dem Trägerteil 16a sind an ersterem Führungsflansche 16bh vorgesehen ist.

An den Trägerflächen 16ba und 16bb sind Fenster 16bi ausgeklinkt. An den Außenseiten der Trägerflächen 16ba und 16bb, d.h. an den von der aufzunehmenden Rinne 14 abgelegenen Seiten sind Schnapphaken 16bl angenietet oder angepunktet. Diese Schnapphaken 16bl schnappen beim Einsenken der Dachrinne 14 in das von den Trägerflächen 16ba und 16bb gebildete V-Profil hinter die Teilstreifen 14cb der Schnapprofile 14c ein, so daß die Dachrinne 14 gegen unbeabsichtigtes Ausheben aus den Trägerteilen 16b gesichert ist. Das Einschnappen wird auch hier durch die Einweisungsschrägen 16bm erleichtert. Die Schnapphaken 16b1 sind leicht gekrümmt und im Sinne einer Abhebung von den Trägerflächen 16ba und 16bb vorgekrümmt. Soll die Dachrinne 14 aus dem Trägerteil 16b gelöst werden, so kann man die Schnappverbindungen lösen, indem man mit einem Werkzeug gegen die Schnapphaken 16bl drückt und gleichzeitig die Dachrinne 14 anhebt.

Die Höheneinstellung des Trägerteils 16b ist auch noch nach Einlegen der Rinne 14 möglich, da die auf dem Gewindebolzen 16ac aufzuschraubende Mutter 16ad auch nach Auflegen der Dachrinne 14 noch zugänglich ist.

In Fig. 6 und 7 ist nun das Fallrohr 20 im einzelnen gezeigt, das sich an den Rohrkrümmer 24, 26 gemäß Fig. 2 anschließt. Dieses Fallrohr 20 besteht aus mehreren prismatischen, nicht verjüngten Schüssen 20a, 20b und 20c, die dreieckförmigen Querschnitt besitzen. Zwischen aufeinanderfolgenden Schüssen 20a bis 20c sind Teleskopverbindungsstücke 28 vorgesehen, welche jeweils einen oberen Abschnitt 28b zum Überschieben über den nach oben anschließenden Fallrohrschuß 20a bzw. 20b und einen nach unten gerichteten querschnittskleineren Abschnitt 28a zum Einschieben in einen nach unten anschließenden Fallrohrschuß 20b bzw. 20c aufweisen. Die oberen Abschnitte 28b sind jeweils an einem Befestigungsflansch 30 eines Mauerankers 32 durch Punktschweißungen 34 befestigt. Bei der Montage werden die Maueranker 32 in Abständen gesetzt, die etwas größer sind als die Längen der Fallrohrschüsse 20a bis 20c. Dann werden die einzelnen Schüsse einzeln gesetzt und zwar wird der Schuß 20b so gesetzt, daß seine Unterkante 20ba auf einer Schulter 28c aufsitzt, welche die beiden Abschnitte 28a und 28b des jeweiligen Teleskopverbindungsstücks 28 miteinander verbindet. Vorher muß allerdings das obere Ende 20bb über den zugehörigen Abschnitt 28a nach oben verschoben werden, solange bis das untere Ende 20ba des Schusses 20b über die Oberkante 28d hinweg in Flucht mit der Achse des Teleskopverbindungsstücks 28 eingeschwenkt werden kann. Erst dann kann der Fallrohrschuß 20b in Richtung auf die Schulter 28c abgesenkt werden. Wenn dieser auf der Schulter 28c aufsteht, so umgreift das obere Ende 20bb des Fallrohrschusses 20b immer noch den unteren querschnittsverringerten Abschnitt 28a des nach oben angrenzenden Teleskopverbindungselements 28. Damit ist der Fallrohrschuß 20b oben und unten gegen seitliches Ausweichen gesichert. Ein Entnehmen eines Fallrohrschusses 20b ist allerdings möglich, nachdem dieser wieder soweit angehoben worden ist, daß sein unteres Ende 20ba über die Oberkante 28d des Teleskopverbindungsstückes 28 gelangt ist und danach mit seinen unteren Ende seitlich ausgeschwenkt und nach unten abgezogen werden kann. Die Fallrohrschüsse 20b müssen natürlich ein entsprechendes Spiel gegenüber den unteren Abschnitten 28a der Teleskopverbindungsstücke 28 besitzen, um ein seitliches Ausschwenken der jeweils unteren Schußenden zu ermöglichen.

Gegen mutwilliges Abnehmen einzelner Fallrohrschüsse dient eine Manschette 36, die in Fig. 7 dargestellt ist. Die Manschette setzt sich zusammen aus dem Befestigungsflansch 30 und dem Manschettenwinkel 38 gemäß Fig. 6, der mit Randflanschen 38a gegen den Befestigungsflansch 30 angelegt wird und durch Rastbolzen 38b an dem Befestigungsflansch 30 gesichert wird. Dabei legen sich die Kanten 38c des Manschettenwinkels 38 gegen die angrenzenden Schüsse 20b und 20c. In mittlerer Höhe ist der Manschettenwinkel 38, wie aus Fig. 6 und 7 ersichtlich, ausgebaucht, so daß er das Teleskopverbindungsstück 28 übergreift. Durch die Klemmwirkung des Manschettenwinkels 38 werden die Fallrohrschüsse gegen Anheben aus dem jeweiligen Teleskopverbindungsstück 28 gesichert.

Sämtliche Teile der Dachentwässerung, mit Ausnahme der Rastbolzen 38b, können aus rostfreiem Stahl hergestellt sein. Eine Herstellung aus jedem anderen Material ist aber denkbar, insbesonder auch aus Kupferblech oder Kunststoff.

In Figur 8 erkennt man in Explosionsdarstellung die Enden von zwei einander benachbarten Rinnenschüssen 14 und zwischen diesen eine Steckverbindungseinheit 40. Die Steckverbindungseinheit 40 ist an beiden Enden mit je einer Einstecktasche 40a ausgebildet, welche zwischen zwei Materiallagen 40b und 40c ausgebildet ist. In der Materiallage 40b ist eine Profilrinne 40d ausgebildet, welche ein Dichtungsprofil 40e aus elastomerem Werkstoff aufnimmt. Die Einstecktasche 40a erstreckt sich im wesentlichen über den ganzen Umfang des Rinnenprofils der Rinnenschüsse 14. Die Rinnenschußenden können in Pfeilrichtung in die jeweilige Tasche eingesteckt werden und gleiten dabei an den entsprechend ausgebildeten Dichtungsprofilen 40e vorbei. An den Ausgängen der Einstecktaschen 40a können zur Erleichterung des Einsteckens Einfädelungsschrägen ausgebildet sein (nicht dargestellt). Im zusammengebauten Zustand reichen die Endkanten 14k nicht bis zum jeweiligen Taschenboden 40f, sondern haben von diesem soviel Abstand, daß einmal eine Temperaturausgleichsbewegung möglich ist, zum anderen aber auch die Verbindungseinheit 40 im Bedarfsfall soweit verschoben werden kann, daß eines der Rinnenschußenden 14k aus der zugehörigen Tasche austritt und der zugehörige Rinnenschuß dann aus der Fluchtlinie ausgeschwenkt und abgezogen werden kann.

In Figur 9 ist eine Alternative dargestellt. Die Verbindungseinheit 140 ist hier aus einer Innenschale 140a und einer Außenschale 140b zusammengesetzt. An der Innenschale 140a sind Randprofile 140a1 angeformt, welche die Schnappprofile der Rinnenschüsse 14 übergreifen. In der Längsmitte weist die Innenschale 140a ein Zentrierprofil 140a2 auf. An der Außenschale 140b sind Profilrinnen 140b1 für die Aufnahme von Dichtprofilen 140b2 ausgebildet. Im mittleren Längsabschnitt der Außenschale 140b befindet sich ein Gegenprofil 140b3 zum Zusammenwirken mit dem Zentrierprofil 140a2. Am Boden des Gegenprofils 140b3 sind elastische Schnapphaken 140b4 angebracht, welche zum Eingriff mit Schnappfahnen 140a3 der Randprofile 140a1 bestimmt sind. Die Endkanten 14k der Rinnenschüsse 14 haben einen Abstand voneinander, der etwa der Breite der Zentrierprofile 140a2 entspricht. Beim Zusammenbau werden die Schalen 140a und 140b an der Innenseite bzw. Außenseite der Rinnenschüsse 14 angelegt und zusammengedrückt, so daß die elastischen Schnapphaken 140b4 hinter die Schnappfahnen 140a3 einschnappen. Eine Lösung ist möglich, indem man mit einem Werkzeug die Schnapphaken 140b4 nach innen drückt. Die Dichtungen 140b2 werden beim Zusammenbau komprimiert.

Die Ausführungsform nach Figur 10 unterscheidet sich von derjenigen nach Figur 9 nur dadurch, daß die Innenschale 240a und die Außenschale 240b durch Schrauben oder Dübel 244 zusammengespannt werden, welche durch Bohrungen 240a5 in Gewindebohrungen 240b5 ggf. selbstschneidend eingedreht werden.

In Figur 11 ist ein Endstück 50 für einen Rinnenschuß 40 dargestellt. An dem Endstück 50 ist eine Einstecktasche 50a ausgebildet, in welche der Rinnenschuß 40 eingesteckt werden kann. In der äußeren Materiallage der Einstecktasche 50a ist eine Profilrinne 50b ausgebildet, welche ein Dichtprofil 50c aufnimmt. Der Zusammenbau erfolgt wie im Zusammenhang mit Figur 8 beschrieben.

Figur 12 unterscheidet sich von der Ausführungsform nach Figur 11 nur dadurch, daß das Endstück 50 eine gerundete Form aufweist.

In Figur 13 ist ein Rinnenschuß 214 dargestellt, der zu einem Abflußgehäuse 214a ausgebaucht ist. Die Schnappprofile dieses Rinnenschusses sind genauso ausgebildet wie im Zusammenhang mit Figur 2 beschrieben. Dieser Spezialrinnenschuß kann mit benachbarten Normalrinnenschüssen 14 durch Verbindungseinheiten gemäß Figur 9 oder 10 verbunden werden.

In Figur 14 ist eine Verbindungseinheit 340 dargestellt, die an ihren Enden mit Einstecktaschen 350 zum Einstecken benachbarter Rinnenschüsse 14 ausgebildet ist. Dabei ist auch diese Verbindungseinheit zu einem Ablaufkasten 340a erweitert. Die Einstecktaschen sind so ausgebildet wie im Zusammenhang mit Figur 8 beschrieben.

## Patentansprüche

1. Dachentwässerungssystem, umfassend mindestens eine Dachrinne (14), die in Abständen längs ihrer im wesentlichen horizontalen Längserstreckung durch Trägereinheiten (16) an einer Dachkonstruktion (12) befestigbar ist und mindestens eine an die Dachrinne (14) anschließende Abflußeinrichtung (18), an die sich ein im wesentlichen vertikal verlaufendes Fallrohr (20) anschließt, wobei das Fallrohr (20) von sich nicht überlappenden Fallrohrschüssen (20a,20b,20c) gebildet ist, wobei zur Verbindung einander zugekehrter Enden (20ba,20bb) von Fallrohrschüssen (20a,20b) an einem Gebände anbringbare Teleskopverbindungsstücke (28) vorgesehen sind, die mit jeweils einem durchmessergrößeren, nach oben weisenden Endabschnitt (28b) das untere Ende (20ba) des jeweils oberen Fallrohrschusses (20a) außen umgreifen und mit jeweils einem durchmesserkleineren, nach unten gerichteten Endabschnitt (28a) in das jeweils obere Ende (20bb) des jeweils unteren Fallrohrschusses (20b) eingreifen, wobei ein zwischen zwei Teleskopverbindungsstücken (28) angeordneter Fallrohrschuß (20b) mit seinem jeweils unteren Ende (20ba) sich auf eine Übergangsschulter (28c) zwischen den durchmesserverschiedenen Endabschnitten (28b,28a) des zugehörigen Teleskopverbindungsstücks (28) anlegt,
dadurch gekennzeichnet, daß die Fallrohrschüsse (20a, 20b, 20c) und die Teleskopverbindungsstücke (28) so gestaltet sind, daß zur Demontage eines Fallrohrschusses (20b) dieser zwischen zwei aufeinanderfolgenden, an einem Gebände befestigten Teleskopverbindungsstücken (28) soweit anhebbar ist, daß sein unteres Fallrohrende (20ba) über dem oberen Ende (28d) des zugehörigen unteren Teleskopverbindungsstücks (28) zu liegen kommt und der Fallrohrschuß (20b) sodann nach seitlichem Ausschwenken seines unteren Endes (20ba) von dem unteren Endabschnitt (28a) des zugehörigen oberen Teleskopverbindungsstücks (28) abziehbar ist.

2. Dachentwässerungssystem nach Anspruch 1,
dadurch gekennzeichnet,
daß das Teleskopverbindungsstück (28) mit einem Befestigungselement (30,32) unlösbar verbunden ist, das zur Befestigung an einem Bauwerkteil (10) ausgebildet ist.

3. Dachentwässerungssystem nach Anspruch 1 oder 2,
dadurch gekennzeichnet,
daß das Teleskopverbindungsstück (28) oder/und ein zugehöriges Befestigungsmittel (32) zur Befestigung an dem Bauwerkteil (10) mit einer Spannmanschette (36) verbunden ist, welche die an das Teleskopverbindungsstück (28) angrenzenden Fallrohrschüsse (20b,20c) jeweils oberhalb bzw. unterhalb des oberen bzw. unteren Endes des Teleskopverbindungsstücks (28) umgreift und durch einen Spannverschluß (38b) gegen die angrenzenden Fallrohrschüsse (20b,20c) spannbar ist.

4. Dachentwässerungssystem nach einem der Ansprüche 1 - 3,
dadurch gekennzeichnet,
daß die Dachrinne (14) oder/und die Abflußeinheit (18) oder/und das Fallrohr (20) oder/und die Trägereinheiten (16) wenigstens zum Teil aus rostfreiem Edelstahlblech gefertigt sind.

5. Dachentwässerungssystem nach einem der Ansprüche 1 - 4,
dadurch gekennzeichnet,
daß das Fallrohr (20) im Querschnitt im wesentlichen dreieckig ausgebildet ist.

6. Dachentwässerungssystem nach Anspruch 5,
dadurch gekennzeichnet,
daß die Seitenwände des Fallrohrs nach außen konvex gekrümmt sind mit einer zur Längsrichtung des Fallrohrs (20) im wesentlichen parallelen Krümmungsachse.

7. Dachentwässerungssystem nach einem der Ansprüche 5 oder 6,
dadurch gekennzeichnet,
daß die Kanten des dreieckigen Fallrohrs gerundet sind.

8. Dachentwässerungssystem nach einem der Ansprüche 1 - 7,
dadurch gekennzeichnet,
daß das Befestigungselement (30,32) einen Maueranker (32) und - fallrohrseitig - einen Befestigungsflansch (30) aufweist.

9. Dachentwässerungssystem nach Anspruch 8,
dadurch gekennzeichnet,
daß der Befestigungsflansch (30) mit dem Teleskopverbindungsstück (28) im Bereich (34) von dessen jeweils oberen Endabschnitt (28b) verbunden, insbesondere verschweißt, ist.

10. Dachentwässerungssystem nach Anspruch 8 oder 9,
dadurch gekennzeichnet,
daß der Befestigungsflansch (30) Teil einer Spannmanschette (36) ist.

11. Dachentwässerungssystem nach Anspruch 10,
dadurch gekennzeichnet,
daß die Spannmanschette (36) einen Ergänzungsteil (38) mit Randflanschen (38a) umfaßt, wobei diese Randflansche (38a) zur Ringkomplementierung der Spannmanschette (36) an dem Befestigungsflansch (30) befestigbar sind.

## Claims

1. A roof drainage system, comprising at least one gutter (14) which at intervals along its substantially horizontal longitudinal extent can be fastened by support units (16) to a roof structure (12), and at least one outlet means (18) which adjoins the gutter (14) and which is adjoined by a substantially vertically extending downpipe (20), wherein the downpipe (20) is formed by non-overlapping downpipe sections (20a,20b,20c), wherein for connecting mutually facing ends (20ba,20bb) of downpipe sections (20a,20b) there are provided telescopic connecting members (28) which can be attached to a building and which outwardly embrace the lower end (20ba) of the respective upper downpipe sections (20a) with a respective upwardly facing end portion (28b) of larger diameter and engage in the respective upper end (20bb) of the respective lower downpipe section (20b) with a respective downwardly directed end portion (28a) of smaller diameter, wherein a downpipe section (20b) arranged between two telescopic connecting members (28) is applied with its respective lower end (20ba) on a transition shoulder (28c) between the end portions (28b,28a) of different diameter of the associated telescopic connecting member (28), characterised in that the downpipe sections (20a,20b, 20c) and the telescopic connecting members (28) are so designed that to disassemble a downpipe section (20b) the latter can be raised between two successive telescopic connecting members (28) attached to a building to such an extent that its lower downpipe end (20ba) is then situated above the upper end (28d) of the associated lower telescopic connecting member (28) and the downpipe section (20b), after its lower end (20ba) has been swung out sideways, can then be removed from the lower end portion (28a) of the associated upper telescopic connecting member (28).

2. A roof drainage system according to Claim 1,
characterised in that the telescopic connecting member (28) is permanently connected to a fastening member (30,32) which is designed to be fastened to a structural part (10).

3. A roof drainage system according to Claim 1 or 2,
characterised in that for fastening to the structural part (10) the telescopic connecting member (28) and/or an associated fastening means (32) is connected to a clamping collar (36) which embraces the downpipe sections (20b,20c) adjoining the telescopic connecting member (28) respectively above and/or below the upper and lower end of the telescopic connecting member (28) and can be clamped against the adjoining downpipe sections (20b,20c) by a toggle bolt (38b).

4. A roof drainage system according to any one of Claims 1 to 3, characterised in that the gutter (14) and/or the outlet unit (18) and/or the downpipe (20) and/or the support units (16) are made at least partly of stainless high-quality steel sheet.

5. A roof drainage system according to any one of Claims 1 to 4, characterised in that the down pipe (20) is of substantially triangular design in cross-section.

6. A roof drainage system according to Claim 5,
characterised in that the side walls of the downpipe are curved convexly outwards with an axis of curvature substantially parallel to the longitudinal direction of the downpipe (20).

7. A roof drainage system according to Claim 5 or 6,
characterised in that the edges of the triangular downpipe are rounded.

8. A roof drainage system according to any one of Claims 1 to 7, characterised in that the fastening member (30,32) has a wall tie (32) and, on the downpipe side, a fastening flange (30).

9. A roof drainage system according to Claim 8,
characterised in that the fastening flange (30) is connected, in particular welded, to the telescopic connecting member (28) in the region (34) of its respective upper end portion (28b).

10. A roof drainage system according to Claim 8 or 9,
characterised in that the fastening flange (30) is part of a clamping collar (36).

11. A roof drainage system according to Claim 10,
characterised in that the clamping collar (36) comprises a complementary part (38a) with peripheral flanges (38a), wherein these peripheral flanges (38a) can be fastened to the fastening flange (30) to complement the ring of the clamping collar (36).

## Revendications

1. Système d'écoulement d'eau de toit, comprenant au moins une gouttière (14), qui peut être fixée à distance le long de son extension longitudinale, sensiblement horizontale, par des unités de support (16) sur une construction de toit (12) et au moins un dispositif d'évacuation (18) faisant suite à la gouttière (14), auquel se raccorde un tube de descente (20) s'étendant sensiblement verticalement, le tube de descente (20) étant formé par des éléments de tube de descente (20a, 20b, 20c) ne se recouvrant pas, des pièces de liaison (28) télescopiques à fixer sur un bâtiment étant prévues pour la liaison d'extrémités (20ba, 20bb) tournées les unes vers les autres d'éléments de tube de descente (20a, 20b), lesquelles pièces de liaison entourent extérieurement l'extrémité inférieure (20ba) de l'élément de tube de descente (20a) supérieur, avec chaque fois un embout (28b) de plus grand diamètre dirigé vers le haut, et s'engagent dans l'extrémité supérieure (20bb) de l'élément de tube de descente (20b) inférieur, avec chaque fois un embout (28a), de plus petit diamètre, dirigé vers le bas, un élément de tube descente (20b) disposé entre deux pièces de liaison télescopiques (28), s'appliquant avec son extrémité inférieure (20ba) sur un épaulement de transition (28c), entre les embouts (28b, 28a) de diamètres différents de la pièce de liaison télescopique (28) correspondante, caractérisé en ce que les éléments de tube de descente (20a, 20b, 20c) et les pièces de liaison télescopiques (28) sont tels que pour le démontage d'un élément de tube de descente (20b) celui-ci peut être relevé entre deux pièces de liaison télescopiques (28) successives, fixées sur un bâtiment, suffisamment pour que son extrémité inférieure (20ba) vienne se trouver au-dessus de l'extrémité supérieure (28d) de la pièce de liaison télescopique (28) inférieure correspondante et pour que l'élément de tube de descente (20b) puisse être extrait ensuite, après pivotement latéral de son extrémité inférieure (20ba), de l'embout inférieur (28a) de la pièce de liaison télescopique (28) supérieure, correspondante.

2. Système d'écoulement d'eau de toit selon la revendication 1, caractérisé en ce que la pièce de liaison télescopique (28) est reliée de manière inamovible avec élément de fixation (30, 32), qui est conçu pour être fixé sur une partie d'ouvrage (10).

3. système d'écoulement d'eau de toit selon la revendication 1 ou 2, caractérisé en ce que la pièce de liaison télescopique ou/et un moyen de fixation (32) correspondant est relié, pour la fixation sur la partie d'ouvrage (10), avec un manchon de serrage (36) qui entoure les éléments de tube de descente (20b, 20c), adjacents à la pièce de liaison télescopique (28), chaque fois au-dessus ou au-dessous de l'extrémité supérieure ou inférieure de la pièce de liaison télescopique (28) et qui peut être serré contre les éléments de tube de descente (20b, 20c) adjacents.

4. Système d'écoulement d'eau de toit selon l'une des revendications 1 à 3, caractérisé en ce que la gouttière (14) ou/et l'unité d'évacuation (18) ou/et le tube de descente (20) ou/et les unités de support (16) sont réalisés au moins en partie en tôle d'acier spécial inoxydable.

5. Système d'écoulement d'eau de toit selon l'une des revendications 1 à 4, caractérisé en ce que la section transversale du tube de descente (20) est sensiblement triangulaire.

6. Système d'écoulement d'eau de toit selon la revendication 5, caractérisé en ce que les parois latérales du tube de descente sont convexes vers l'extérieur avec un axe de courbure sensiblement parallèle à la direction longitudinale du tube de descente (20).

7. Système d'écoulement d'eau de toit selon l'une des revendications 5 ou 6, caractérisé en ce que les bords du tube de descente triangulaire sont arrondis.

8. Système d'écoulement d'eau de toit selon l'une des revendications 1 à 7, caractérisé en ce que l'élément de fixation (30, 32) comporte un tirant et - côté tube de descente - une bride de fixation (30).

9. Système d'écoulement d'eau de toit selon la revendication 8, caractérisé en ce que la bride de fixation (30) est reliée, en particulier soudée, à la pièce de liaison télescopique (28), dans la zone (34) de son embout (28b) supérieur.

10. Système d'écoulement d'eau de toit selon la revendication 8 ou 9, caractérisé en ce que la bride de fixation (30) fait partie d'un manchon de serrage (36).

11. Système d'écoulement d'eau de toit selon la revendication 10, caractérisé en ce que le manchon de serrage (36) comprend une pièce complémentaire (38) avec brides de bordure (38a), ces brides de bordure (38a) pouvant être fixées sur la bride de fixation (30), pour compléter en anneau, le manchon de serrage (36).
